# EUROPÄISCHE PATENTSCHRIFT

(11) **EP 2 509 723 B1**
(45) Veröffentlichungstag und Bekanntmachung des Hinweises auf die Patenterteilung: **15.10.2014**
(21) Anmeldenummer: 10775807.0
(22) Anmeldetag: 04.11.2010
(51) Int. Cl.: B21B 13/14, B21B 27/02

(54) **WALZGERÜST ZUR HERSTELLUNG VON WALZBAND**
ROLL STAND FOR PRODUCING A ROLLED STRIP
CAGE DE LAMINOIR POUR FABRIQUER DU RUBAN DE LAMINAGE

(30) Priorität: 10.12.2009 AT 19552009
(43) Veröffentlichungstag der Anmeldung: 17.10.2012
(73) Patentinhaber: Siemens VAI Metals Technologies GmbH, 4031 Linz (AT)
(72) Erfinder: SEILINGER, Alois, A-4040 Linz (AT); MINICHMAYR, Robert, A-4470 Enns (AT)
(74) Vertreter: Maier, Daniel Oliver
(86) Internationale Anmeldenummer: PCT/EP2010/066776
(87) Internationale Veröffentlichungsnummer: WO 2011/069756

(56) Entgegenhaltungen:
- WO-A1-03/022470
- WO-A1-2007/144161
- DE-A1- 3 602 698
- JP-A- 61 092 704

## Beschreibung

### Technisches Gebiet

Die Erfindung betrifft ein Walzgerüst zur Herstellung von Walzband mit Arbeitswalzen, die sich an Stützwalzen oder Zwischenwalzen und Stützwalzen abstützen, wobei die Arbeitswalzen und/oder Zwischenwalzen und/oder Stützwalzen im Walzgerüst gegenseitig axial verschiebbar angeordnet sind und jede Walze mindestens eines, aus einer Stützwalze und einer Arbeitswalze, oder aus einer Stützwalze und einer Zwischenwalze, gebildeten Walzenpaares, eine über die gesamte wirksame Ballenlänge verlaufende gekrümmte Kontur aufweist.

### Stand der Technik

Aus der WO 2007/144162 A1 ist ein Walzgerüst bekannt, bei dem die Ballenkontur der Walzen durch eine trigonometrische Funktion beschrieben ist. Im unbelasteten Zustand tritt eine teilweise oder vollständige Ergänzung der Ballenkontur der Stützwalzen und der unmittelbar benachbarten Arbeitswalzen oder der Zwischenwalzen auf. Auch bei dem aus der WO 03/022470 A1 bekannten Walzgerüst, folgt die Ballenkontur einer trigonometrischen Funktion. In der Fachwelt sind derartige Walzen unter der Bezeichnung SmartCrown® bekannt. Der Oberbegriff von Anspruch 1 basiert auf der DE3602698.

Bei sehr breiten Walzgerüsten hat sich aber in der Praxis gezeigt, dass insbesondere'beim Walzen breiter Bänder und unter hoher Last in den Randbereichen der Walzen hohe Drücke auftreten. Dieser Effekt ist unerwünscht und verstärkt sich mit zunehmendem Arbeitswalzendurchmesser, sowie durch den Einsatz von Walzenbiegung. Dieses Problem ist nicht auf einen speziell ausgebildeten Walzenschliff beschränkt, sondern tritt grundsätzlich auch bei konventionell geschliffenen Walzen auf.

### Darstellungen der Erfindung

Der Erfindung liegt die Aufgabe zugrunde, ein Walzgerüst anzugeben, bei dem, insbesondere wenn ein breites Walzband hergestellt und unter hoher Last gewalzt wird, die auf die Arbeits- und Stützwalze wirkenden maximalen Drücke geringer sind, so dass Walzenstandzeiten erhöht und Walzenbrüche möglichst vermieden werden können.

Die vorliegende Erfindung geht davon aus, an einer Stützwalze mit einer an sich bekannten gekrümmten Kontur zusätzlich eine konvexe Wölbung auszubilden, d.h. bei dieser Walze in einem mittleren Bereich bewusst den Durchmesser zu vergrößern. Diese zusätzliche Wölbung kann so hergestellt werden, dass beim Walzenschliff, ausgehend von einer zur benachbarten Arbeitswalze komplementär verlaufenden ersten Konturfunktion eine Überlagerungsfunktion überlagert wird. Diese Überlagerungsfunktion kann bezüglich der Stützwalzenachse konvex oder konkav verlaufen, je nach dem ob sie subtrahiert oder addiert wird. Durch diese Überlagerung wird erreicht, dass sich in der Mitte der Stützwalze eine konvexe Wölbung ausbildet, so dass es im unbelasteten Zustand nicht mehr zur komplementären Ergänzung benachbarter Walzen kommt, sondern sich in Richtung des Randes der Walzen ein zunehmend größer werdender Spalt ausbildet. Die Symmetrie der Lastverteilung bleibt aber dennoch erhalten. Mit der zusätzlich ausgebildeten Wölbung wird eine Vergleichmäßigung der Last zwischen der Stützwalze und der unmittelbar benachbarten Walze (Arbeitswalze oder Zwischenwalze) erreicht. Mit anderen Worten, die Pressungsverteilung zwischen Stützwalze und benachbarten Walze ist durch die erfindungsgemäße Stützwalzenkontur gleichmäßiger. Linienlastspitzen werden abgebaut. Infolge davon ist das Risiko von Rissbildung oder gar Walzenbruch geringer. Die Walzenstandzeit ist höher. Durch die erfindungsgemäße Ausbildung der Stützwalzenkontur entsteht in den außerhalb der Mitte liegenden Bereichen ein im unbelasteten Zustand nach außen größer werdender Spalt zur benachbarten Walze. Dadurch wird weiters erreicht, dass die Wirkung der Walzenbiegung verstärkt wird. Profil und Planheit des Walzbandes können bei der Herstellung dadurch besser geregelt werden.

Eine günstige Ausführungsform kann dadurch gekennzeichnet sein, dass von der ersten Konturfunktion eine bezüglich der Stützwalzenachse konkave Überlagerungsfunktion subtrahiert wird. Beim Walzenschliff kann diese Subtraktion sehr leicht realisiert werden.

Eine alternative Ausführungsform der Erfindung kann dadurch gekennzeichnet sein, dass bei der Herstellung der Kontur der Stützwalze zur ersten Konturfunktion eine bezüglich der Stützwalzenachse konvexe Überlagerungsfunktion addiert wird. Auch hier kommt es in der Ballenmitte der Stützwalze zu der gewünschten Aufdickung.

Eine bevorzugte Ausführungsform kann dadurch gekennzeichnet sein, dass die erste Konturfunktion aus in Ballenrichtung gesehen abwechselnd konkav und konvex gekrümmten Konturabschnitten gebildet ist, wobei die Konturfunktion durch eine trigonometrische Funktion beschrieben ist. Dadurch kann bei der eingangs erwähnten SmartCrown® - Technologie sehr leicht die gewünschte zusätzliche konvexe Krümmung in der Ballenmitte der Stützwalze realisiert werden.

Eine andere günstige Ausführungsform kann dadurch gekennzeichnet sein, dass die erste Konturfunktion durch eine Polynomfunktion gebildet ist.

In einer anderen bevorzugten Ausführungsform kann vorgesehen sein, dass die Überlagerungsfunktion durch eine bezogen auf die Ballenmitte symmetrische, beidseitig monotone Funktion gebildet ist.

Die Überlagerungsfunktion kann auch durch eine Polynomfunktion, eine trigonometrische Funktion, eine Kreisfunktion oder eine Potenzfunktion gebildet sein.

In einer ganz besonders bevorzugten Ausführungsform ist die Kontur entsprechend der Gleichungen ${R}_{U} \left(x, c\right) = {R}_{0} + A * sin \left(\frac{2 * ϕ * \left(x+c\right)}{{L}_{REF}}\right) - B * x - C * {x}^{2}$ ${R}_{L} \left(x, c\right) = {R}_{0} - A * sin \left(\frac{2 * ϕ * \left(x-c\right)}{{L}_{REF}}\right) + B * x - C * {x}^{2}$
*mit*
- ***R_{U}***: Radius der oberen Stützwalze
- ***R_{L}***: Radius der unteren Stützwalze
- ***x***: Axialposition bezüglich der Walzenmitte
- ***c***: Konturverschiebung
- *R*₀: Walzenradiusoffset
- *A*: Konturkoeffizient
- *ϕ*: Kontttrwinkel
- *L_{REF}*: Schliffreferenzlänge
- *B*: Kippkoeffizient
- C: Koeffizient zweiter Ordnung (C > 0)
gebildet.

Der quadratische Term C*x² bewirkt eine Überlagerung einer parabolischen Kontur mit der eingangs erwähnten, aus dem Stand der Technik bekannten trigonometrischen SmartCrown® Kontur. Wenn der Koeffizient C null wäre, ergänzen sich die beiden benachbarten Walzen im lastenfreien unverschobenen Zustand wieder komplementär.

### Kurzbeschreibung der Zeichnungen

Zur weiteren Erläuterung der Erfindung wird im nachfolgenden Teil der Beschreibung auf die Zeichnungen Bezug genommen, in denen weitere vorteilhafte Ausgestaltungen, Einzelheiten und Weiterbildungen der Erfindung zu entnehmen sind.
Es zeigt:
- Figur 1: eine schematische Darstellung eines oberen Teils eines Quarto-Walzgerüstes, welche eine Kontur einer Stützwalze zeigt, welche gemäß einer Ausführung der Erfindung aus einer Überlagerung hervorgegangen ist, bei der von einer ersten Konturfunktion, welche zur benachbarten Arbeitswalze komplementär verläuft, eine bezüglich der Stützwalzenachse konkave Überlagerungsfunktion subtrahiert bzw. eine bezüglich der Stützwalzenachse konvexe Überlagerungsfunktion addiert wurde;
- Figur 2: ein Diagramm, in welchem eine berechnete Lastverteilung zwischen einer oberen Arbeits- und Stützwalze in Abhängigkeit der Position bezogen auf die Gerüstmitte dargestellt ist, wobei Kurve 12 den Fall mit der erfindungsgemäßen Wölbung und Kurve 11 den Fall ohne der erfindungsgemäßen Wölbung der Stützwalze darstellt.

### Ausführung der Erfindung

Die Figur 1 zeigt in einer schematischen Darstellung den oberen Teil eines Quarto-Walzgerüstes mit erfindungsgemäßen Stützwalzen in einem unbelasteten unverschobenen Zustand. (Der darunter liegende Teil des Quarto-Walzgerüstes ist nur strichliert angedeutet.) Die Arbeitswalzen 1, 1' und die Stützwalzen 2, 2' zeigen eine Ballenkontur, die durch eine trigonometrische Funktion beschrieben ist. Ausgehend von einer ersten Konturfunktion 7, welche sich in einem unbelasteten Zustand komplementär mit der Kontur der Arbeitswalze 1 ergänzt, erhält man die erfindungsgemäße Konturfunktion 10 der Stützwalze 2 dadurch, indem man die erste Konturfunktion 7 mit einer Überlagerungsfunktion 8 bzw. 8' überlagert. Diese Überlagerungsfunktion 8 bzw. 8' ist in der Darstellung der Figur 1 im Diagramm oben dargestellt. Im gezeigten Ausführungsbeispiel ist die Überlagerungsfunktion 8 bezüglich der Stützwalzenachse 9 konkav. Erfindungsgemäß wird die konkave Überlagerungsfunktion 8 von der ersten Konturfunktion 7 subtrahiert. Das Ergebnis ist die Kontur 5 der Stützwalze 2, welche in Figur 1 strichliert gezeichnet ist und durch die Konturfunktion 10 beschrieben ist. (Analoges gilt für den Fall der konvexen Überlagerungsfunktion 8', die gemäß einer anderen Ausführung der Erfindung zur Konturfunktion 7 addiert wird).

Das Ergebnis dieser erfindungsgemäßen Überlagerung ist eine zusätzliche Bombierung der Stützwalze 2 im Bereich der Ballenmitte 4. Diese erfindungsgemäße Profilform kann der zeichnerischen Darstellung der Figur 1 leicht entnommen werden. Ausgehend von der Ballenmitte 4 bildet sich links und rechts ein zunehmend größer werdender Spalt zwischen der Stützwalze 2 und der Arbeitswalze 1 aus.

Die Wirkung der erfindungsgemäßen Ergänzung der Ballenkontur wird im Folgenden anhand der Figur 2 erläutert. Figur 2 zeigt in einem Diagramm eine berechnete Lastverteilung zwischen einer Arbeitswalze 1 und einer Stützwalze 2. Auf der Abszisse ist dabei die Position bezogen auf die Mitte des Walzgerüstes aufgetragen, auf der Ordinate die auf die Längeneinheit bezogene Kraft. Die Kurve 11 zeigt die Lastverteilung für den Fall vollständig ergänzender Walzenschliffe, wobei die Kontur von Arbeitswalze und Stützwalze durch eine trigonometrische Funktion gemäß der bekannten SmartCrown® - Technologie beschrieben ist. Demgegenüber zeigt Kurve 12 die Lastverteilung für den Fall einer erfindungsgemäß ausgebildeten Konturfunktion 10 der Stützwalze 2. Diese Konturfunktion 10 ging aus einer Überlagerung der bekannten trigonometrischen Konturfunktion 7 mit einer Funktion, - im vorliegenden Beispiel eine quadratische Funktion -, hervor. Wie aus der Figur 2 deutlich ersichtlich ist, findet eine Lastumlagerung zur Mitte der Walze statt.

Die grafische Darstellung des Ergebnisses der Berechnung zeigt anschaulich, dass auch bei breiten Walzgerüsten mit Stützwalzen, die in der Mitte bewusst bombiert wurden, Lastspitzen abgebaut werden können und Dank der Erfindung eine Vergleichmäßigung der Lastverteilung erzielt werden kann.

Diese Vergleichmäßigung der Lastverteilung hat den Vorteil, dass die Walzenstandzeit durch die Erfindung erhöht werden kann und das Risiko von Rissbildung oder gar Walzenbrüchen reduziert wird.

Der erfindungsgemäße Effekt der Vergleichmäßigung der Lastverteilung ist selbstverständlich nicht auf das oben erläuterte Quarto-Walzgerüst beschränkt, sondern führt auch bei der Lastverteilung zwischen Zwischenwalzen und Stützwalzen in einem Sexto-Walzgerüst zu einer Reduktion von Lastspitzen und zu einer Vergleichmäßigung des Lastprofils.

### Zusammenstellung der verwendeten Bezugszeichen

- 1, 1': Arbeitswalze
- 2, 2': Stützwalze
- 3: Kontur der Arbeitswalze 1
- 4: Ballenmitte
- 5: Kontur der Stützwalze 2
- 6: Walzband
- 7: erste Konturfunktion
- 8, 8': Überlagerungsfunktion
- 9: Stützwalzenachse
- 10: Konturfunktion
- 11: Kurve der Lastverteilung ohne konvexer Wölbung
- 12: Kurve der Lastverteilung mit konvexer Wölbung

## Patentansprüche

1. Walzgerüst zur Herstellung von Walzband mit Arbeitswalzen, die sich an Stützwalzen oder Zwischenwalzen und Stützwalzen abstützen, wobei die Arbeitswalzen und/oder Zwischenwalzen und/oder Stützwalzen im Walzgerüst gegenseitig axial verschiebbar angeordnet sind und jede Walze mindestens eines aus einer Stützwalze und einer Arbeitswalze oder aus einer Stützwalze und einer Zwischenwalze gebildeten Walzenpaares eine über die gesamte wirksame Ballenlänge verlaufende, gekrümmte Kontur aufweist, **dadurch gekennzeichnet, dass** die Kontur (5) der Stützwalze (2) durch eine Konturfunktion (10) vorgegeben ist, welche aus einer Überlagerung einer ersten Konturfunktion (7), welche in einem unverschobenen Zustand zur benachbarten Arbeitswalze (1) komplementär verläuft, mit einer bezüglich der Stützwalzenachse (9) konkaven oder konvexen Überlagerungsfunktion (8, 8') gebildet ist.

2. Walzgerüst nach Anspruch 1, **dadurch gekennzeichnet, dass** die Konturfunktion (10) der Stützwalze (2) durch eine Subtraktion der ersten Konturfunktion (7) und der konkaven Überlagerungsfunktion (8) gebildet ist.

3. Walzgerüst nach Anspruch 1, **dadurch gekennzeichnet, dass** die Konturfunktion (10) der Stützwalze (2) durch eine Addition der ersten Konturfunktion (7) und der konvexen Überlagerungsfunktion (8') gebildet ist.

4. Walzgerüst nach Anspruch 1, **dadurch gekennzeichnet, dass** die erste Konturfunktion (7) aus in Ballenrichtung gesehen abwechselnd konkav und konvex gekrümmten Konturabschnitten gebildet ist, wobei die Konturfunktion (7) durch eine trigonometrische Funktion beschrieben ist.

5. Walzgerüst nach Anspruch 1, **dadurch gekennzeichnet, dass** die erste Konturfunktion (7) aus in Ballenrichtung gesehen abwechselnd konkav und konvex gekrümmten Konturabschnitten gebildet ist, wobei die Konturfunktion (7) durch eine Polynomfunktion beschrieben ist.

6. Walzgerüst nach einem der Ansprüche 1 bis 5, **dadurch gekennzeichnet, dass** die Überlagerungsfunktion (8, 8') durch eine, bezogen auf die Ballenmitte (4) symmetrische, beidseitig monotone Funktion gebildet ist.

7. Walzgerüst nach Anspruch 1, **dadurch gekennzeichnet, dass** die Überlagerungsfunktion (8, 8') durch eine Polynomfunktion gebildet ist.

8. Walzgerüst nach Anspruch 1, **dadurch gekennzeichnet, dass** die Überlagerungsfunktion (8, 8') durch eine trigonometrische Funktion gebildet ist.

9. Walzgerüst nach Anspruch 1, **dadurch gekennzeichnet, dass** die Überlagerungsfunktion (8, 8') durch eine Kreisfunktion gebildet ist.

10. Walzgerüst nach Anspruch 1, **dadurch gekennzeichnet, dass** die Überlagerungsfunktion (8, 8') durch eine Potenzfunktion gebildet ist.

11. Walzgerüst nach einem der Ansprüche 1 bis 10, **dadurch gekennzeichnet, dass** die Kontur (5) der Stützwalze (2) jeweils in ihrem Randbereich eine Randanfasung aufweist.

12. Walzgerüst nach Anspruch 1, **dadurch gekennzeichnet, dass** die Kontur (5) der Stützwalze (2) entsprechend der Gleichung ${R}_{U} \left(x, c\right) = {R}_{0} + A * sin \left(\frac{2 * ϕ * \left(x+c\right)}{{L}_{REF}}\right) - B * x - C * {x}^{2}$ ${R}_{L} \left(x, c\right) = {R}_{0} - A * sin \left(\frac{2 * ϕ * \left(x-c\right)}{{L}_{REF}}\right) + B * x - C * {x}^{2}$
*mit*
*R_{U}* Radius der oberen Stützwalze
*R_{L}* Radius der unteren Stützwalze
***x*** Axialposition bezüglich der Walzenmitte
***c*** Konturverschiebung
*R*₀ Walzenradiusoffset
*A* Konturkoeffizient
*ϕ* Konturwinkel
*L_{REF}* Schliffreferenzlänge
*B* Kippkoeffizient
C Koeffizient zweiter Ordnung (C > 0)
gebildet ist.

## Claims

1. Rolling stand for producing rolled strip having working rolls which are supported on supporting rolls or intermediate rolls and supporting rolls, wherein the working rolls and/or intermediate rolls and/or supporting rolls are arranged in the rolling stand so as to be displaceable axially relative to one another, and each roll of at least one roll pair formed from a supporting roll and a working roll or from a supporting roll and an intermediate roll has a curved contour which runs over the entire effective barrel length, **characterized in that** the contour (5) of the supporting roll (2) is predefined by a contour function (10) which is formed from a superposition of a first contour function (7), which runs in a manner complementary to the adjacent working roll (1) in a non-displaced state, with a superposition function (8, 8') which is concave or convex in relation to the supporting roll axis (9).

2. Rolling stand according to Claim 1, **characterized in that** the contour function (10) of the supporting roll (2) is formed by subtraction of the first contour function (7) and of the concave superposition function (8).

3. Rolling stand according to Claim 1, **characterized in that** the contour function (10) of the supporting roll (2) is formed by addition of the first contour function (7) and of the convex superposition function (8').

4. Rolling stand according to Claim 1, **characterized in that** the first contour function (7) is formed from contour portions which are alternately concavely and convexly curved, as seen in the barrel direction,
wherein the contour function (7) is described by a trigonometric function.

5. Rolling stand according to Claim 1, **characterized in that** the first contour function (7) is formed from contour portions which are alternately concavely and convexly curved, as seen in the barrel direction, wherein the contour function (7) is described by a polynomial function.

6. Rolling stand according to one of Claims 1 to 5, **characterized in that** the superposition function (8, 8') is formed by a function which is monotonic on both sides and symmetrical with respect to the barrel center (4).

7. Rolling stand according to Claim 1, **characterized in that** the superposition function (8, 8') is formed by a polynomial function.

8. Rolling stand according to Claim 1, **characterized in that** the superposition function (8, 8') is formed by a trigonometric function.

9. Rolling stand according to Claim 1, **characterized in that** the superposition function (8, 8') is formed by a circular function.

10. Rolling stand according to Claim 1, **characterized in that** the superposition function (8, 8') is formed by a power function.

11. Rolling stand according to one of Claims 1 to 10, **characterized in that** the contour (5) of the supporting roll (2) has a marginal chamfer in each case in the marginal region thereof.

12. Rolling stand according to Claim 1, **characterized in that** the contour (5) of the supporting roll (2) is formed in accordance with the equation ${R}_{U} \left(x, c\right) = {R}_{0} + A * sin \left(\frac{2 * ϕ * \left(x+c\right)}{{L}_{REF}}\right) - B * x - C * {x}^{2}$ ${R}_{L} \left(x, c\right) = {R}_{0} - A * sin \left(\frac{2 * ϕ * \left(x-c\right)}{{L}_{REF}}\right) + B * x - C * {x}^{2}$
where
*R_{U}* radius of the upper supporting roll
*R_{L}* radius of the lower supporting roll
*x* axial position with respect to the roll center
*c* contour displacement
*R*₀ roll radius offset
*A* contour coefficient
*ϕ* contour angle
*L_{REF}* camber reference length
*B* tilting coefficient
*C* second order coefficient (C > 0).

## Revendications

1. Cage de laminoir pour fabriquer du ruban de laminage au moyen de cylindres de travail qui prennent appui sur des cylindres de soutien ou des cylindres intermédiaires et des cylindres de soutien, les cylindres de travail et/ou les cylindres intermédiaires et/ou les cylindres de soutien étant agencés dans la cage de laminoir de manière à pouvoir coulisser axialement les uns par rapport aux autres et chaque cylindre d'au moins une paire de cylindres constituée d'un cylindre de soutien et d'un cylindre de travail ou d'un cylindre de soutien et d'un cylindre intermédiaire présentant un contour incurvé sur toute la longueur efficace du corps de cylindre, **caractérisée en ce que** le contour (5) du cylindre de soutien (2) est donné par une fonction de contour (10) formée par une superposition d'une première fonction de contour (7), qui est complémentaire dans un état non déplacé par rapport au cylindre de travail (1) voisin, par une fonction de superposition (8, 8') concave ou convexe par rapport à l'axe du cylindre de soutien (9).

2. Cage de laminoir selon la revendication 1, **caractérisée en ce que** la fonction de contour (10) du cylindre de soutien (2) est formée par une soustraction de la première fonction de contour (7) et de la fonction de superposition concave (8).

3. Cage de laminoir selon la revendication 1, **caractérisée en ce que** la fonction de contour (10) du cylindre de soutien (2) est formée par une addition de la première fonction de contour (7) et de la fonction de superposition convexe (8').

4. Cage de laminoir selon la revendication 1, **caractérisée en ce que** la première fonction de contour (7) est formée par des parties de contour qui, vues dans le sens du corps de cylindre, présentent une courbure alternativement concave et convexe, la fonction de contour (7) étant décrite par une fonction trigonométrique.

5. Cage de laminoir selon la revendication 1, **caractérisée en ce que** la première fonction de contour (7) est formée par des parties de contour qui, vues dans le sens du corps de cylindre, présentent une courbure alternativement concave et convexe, la fonction de contour (7) étant décrite par une fonction polynôme.

6. Cage de laminoir selon l'une des revendications 1 à 5, **caractérisée en ce que** la fonction de superposition (8, 8') est formée par une fonction symétrique par rapport au centre du corps de cylindre (4) et monotone des deux côtés.

7. Cage de laminoir selon la revendication 1, **caractérisée en ce que** la fonction de superposition (8, 8') est formée par une fonction polynôme.

8. Cage de laminoir selon la revendication 1, **caractérisée en ce que** la fonction de superposition (8, 8') est formée par une fonction trigonométrique.

9. Cage de laminoir selon la revendication 1, **caractérisée en ce que** la fonction de superposition (8, 8') est formée par une fonction circulaire.

10. Cage de laminoir selon la revendication 1, **caractérisée en ce que** la fonction de superposition (8, 8') est formée par une fonction de puissance.

11. Cage de laminoir selon l'une des revendications 1 à 10, **caractérisée en ce que** le contour (5) du cylindre de soutien (2) présente respectivement, dans sa zone de bord, un chanfrein de bord.

12. Cage de laminoir selon la revendication 1, **caractérisée en ce que** le contour (5) du cylindre de soutien (2) est formé conformément à l'équation ${R}_{U} \left(x, c\right) = {R}_{0} + A * sin \left(\frac{2 * ϕ * \left(x+c\right)}{{L}_{REF}}\right) - B * x - C * {x}^{2}$ ${R}_{L} \left(x, c\right) = {R}_{0} - A * sin \left(\frac{2 * ϕ * \left(x-c\right)}{{L}_{REF}}\right) + B * x - C * {x}^{2}$
où
*R_{U}* est le rayon du cylindre de soutien supérieur,
*R_{L}* est le rayon du cylindre de soutien inférieur,
*x* est la position axiale par rapport au centre du cylindre,
*c* est le décalage de contour,
*R₀* est l'offset de rayon du cylindre,
*A* est le coefficient de contour,
ϕ est l'angle de contour,
*L_{REF}* est la longueur de référence du meulage,
*B* est le coefficient d'inclinaison,
*C* est le coefficient de deuxième ordre (C > 0).
